# EUROPÄISCHE PATENTSCHRIFT

(11) **EP 0 258 847 B1**
(45) Veröffentlichungstag und Bekanntmachung des Hinweises auf die Patenterteilung: **15.01.1992**
(21) Anmeldenummer: 87112586.0
(22) Anmeldetag: 28.08.1987
(51) Int. Cl.: A47G 9/00

(54) **Kissen, insbesondere Kopfkissen**
Pillow
Oreiller

(30) Priorität: 29.08.1986 CH 3470/86
(43) Veröffentlichungstag der Anmeldung: 09.03.1988
(73) Patentinhaber: TESCH, Günter, CH-1700 Fribourg (CH)
(72) Erfinder:
(74) Vertreter: Lesser, Karl-Bolko, Dipl.-Ing.

(56) Entgegenhaltungen:
- CH-A- 590 035
- DE-B- 2 301 913
- DE-C- 101 098
- FR-A- 1 069 112
- GB-A- 2 134 383
- US-A- 3 667 074

## Beschreibung

Die Erfindung betrifft ein Kissen, insbesondere Kopfkissen gemäß Oberbegriff des Anspruches 1.

Aus der DE-U 8.407.813 ist ein sogenanntes Knickkissen bekannt, welches aus zwei verschiedenen, zueinander parallelen Füllbereichen besteht, die unabhängig voneinander füllbar sind. Darüberhinaus ist der eine Füllbereich in drei Füllkammern aufgeteilt. Beide Füllbereiche weisen einen eigenen Verschluß auf, durch den hindurch die Füllbereiche unabhängig voneinander füll- und auch entleerbar sind. Die Füllbereiche sind auch mit verschiedenen Materialien füllbar.

Bei diesem bekannten Kissen sind die Größen der Füllbereiche einerseits und der Füllkammern andererseits durch Nähte, z.B. Steppnähte, bzw. eingesetzte Stege festgelegt. Es läßt sich somit nur die Härte eines Füllbereiches bzw. einer Füllkammer als Ganzes durch Herausnehmen oder Hinzufügen von Füllmaterial beeinflussen. Durch die verschiedenen Bereiche und Kammern wird die Lage einzelner, veränderbarer Füllbereiche festgelegt.

Aus der GB-A-2 134 383 ist ein gattungsbildendes Kissen bekannt, in dessen Hülle ein mit einem Fluid gefüllter Sack angeordnet ist. Zwischen dem Sack und der Hülle ist eine Füllung angeordnet, die aus Federn, Fasern oder einem Schaummaterial besteht, die den Sack auf allen Seiten umgibt.

Bei einer Ausführungsform weist die Kissenhülle eine innere Hülle auf, in die der mit dem Fluid gefüllte Sack eingeschoben werden kann.

Aus der FR-A-1 069 112 ist eine Füllung für Kissen, Matratzen, Sitzkissen, Fahrzeugreifen od.dgl. bekannt, die aus "Luftblasen" aus Kunststoff, natürlichen oder künstlichen Kautschuk oder analogen Materialien besteht. Dabei handelt sich um einzelne luftgefüllte Körper, die einen Durchmesser von 1 cm bis 3 cm aufweisen.

Diese luftgefüllten Körper sind in einer Hülle angeordnet.

Der Erfindung liegt die Aufgabe zugrunde, ein Kissen zu schaffen, dessen Härte, insbesondere soweit es die Härteverteilung innerhalb des Kissens betrifft, vom Benutzer unbeschränkt und leicht eingestellt werden kann.

Diese Aufgabe wird durch die Erfindung gelöst. Bei diesem erfindungsgemäßen Kissen sind die Füllaggregate kugelförmige Faseraggregate und die einzelnen Füllaggregate verhaken sich lösbar miteinander. Die kugelförmigen Faseraggregate können Faserkugeln oder Faserflocken sein.

Diese Einlage kann innerhalb des Kissens gegenüber den Füllaggregaten verschoben werden und in eine gewünschte Lage gebracht werden, in der z.B. bei Benutzung als Kopfkissen der Nacken und / oder der Kopf einer schlafenden Person optimal abgestützt wird. Dies ist je nach Körpergröße und Schlafverhalten bei verschiedenen Menschen unterschiedlich. Bei Benutzung z.B. als sogenanntes Venenkissen kann vorteilhaft der härtere Stützbereich eingestellt werden.

Vorteilhafterweise besitzt die Einlage eine im wesentlichen längliche, schlauchförmige Form und einen z.B. kreisförmigen bis ovalen Querschnitt. Dabei kann z.B. der Querschnitt an den Enden der Einlage größer sein, als in derem Mittelbereich. Im mittleren Bereich stützt die Einlage dann den Nacken bei Rückenlage, während bei Seitenlage der ruhenden Person der Kopf auf einem der beiden dikkeren Teile zu ruhen kommt. Dazu ist es vorteilhaft, die Längsachse der Einlage leicht gebogen auszubilden.

Die Einlage selbst kann auch wieder verschieden harte Bereiche aufweisen. So kann der mittlere Bereich der Einlage eines Kopfkissens, der den Nacken stützt, härter sein, als die beiden äußeren Bereiche, auf denen der Kopf z.B. bei Seitenlage des Körpers liegt. Das untenliegende Ohr des Kopfes wird dadurch nicht so stark gedrückt. Auch kann im Ohr-Bereich eine Vertiefung vorgesehen sein.

Die Einlage kann gemäß einer besonderen Ausführungsform der Erfindung auch mit Fasern gefüllt sein, die der Einlage jedoch ein anderes Härteverhalten vermitteln sollen, als die Faseraggregate in dem Kissen. Dabei handelt es sich bevorzugt um kugelförmige Faseraggregate aus sphärisch miteinander verwickelten Fasern, mit denen auch das Kissen außerhalb der Einlage gefüllt sein kann.

Diese kugelförmigen Faseraggregate im Kissen und in der Einlage können von vorneherein eine unterschiedliche Dichte und Härte aufweisen. Eine unterschiedliche Härte läßt sich auch bei der Benutzung noch einstellen, indem die das Kissen benutzende Person die kugelförmigen Faseraggregate mehr oder weniger stark in die Einlage einfüllt und / oder die Faseraggregate innerhalb der Einlage und / oder innerhalb des Kissens verschiebt. Dieses Verschieben kann sowohl bei geschlossener Einlage bzw. geschlossenem Kissen vorgenommen werden, als auch dadurch, daß die Person mit der Hand in die Einlage bzw. in das Kissen hineingreift, um Ansammlungen der Faseraggregate zu verschieben. Aufgrund der speziellen Ausbildung dieser Faseraggregate, die in der EP-A-0 257 658 beschrieben ist, verschieben sich die Faseraggregate im wesentlichen nicht selbsttätig gegeneinander, sodaß eine einmal vorgenommene Einstellung erhalten bleibt.

Gemäß einer Ausführungsform des Kissens besteht die Einlage aus einem gas- oder flüssigkeitsgefüllten Formkörper, z.B. Schlauch, der vorzugsweise eine verschließbare Einfüllöffnung aufweist. Dieser Schlauch kann nun mit mehr oder weniger Gas und / oder Flüssigkeit gefüllt werden, was in das Belieben des Anwenders gestellt ist. Der Schlauch kann auch in verschiedene Bereiche unterteilt sein, die z.B. verschieden gefüllt sind.

Bei gasförmiger Füllung der Einlage, z.B. mit normaler Umgebungsluft, die relativ kompressibel ist, kann diese beim Schlafen zusammengedrückt werden, wodurch die Einlage leichter nachgibt. Wird jedoch das Gas schon mit Überdruck eingefüllt, so wird die Einlage härter.

Bei geringer Füllung der Einlage mit Flüssigkeit kann diese bei örtlicher Belastung der Einlage ausweichen, sodaß die Einlage nachgibt. Ist die Einlage dagegen prall mit Flüssigkeit gefüllt, so ist die Einlage aufgrund der praktischen Inkompressibilität der Flüssigkeit relativ hart.

Neben Flüssigkeit kann aber auch Luft in der Einlage vorhanden sein, wodurch sich die Härteeinstellung ändern läßt.

Diese Flüssigkeit kann auch Wärme abgeben oder aufnehmen, wobei z.B. flüssiges Paraffin als Flüssigkeit verwendet wird. Das Kissen kann dann vor Benutzung z.B. in einem Back- oder Wärmeofen aufgewärmt werden und hält dann über einen längeren Zeitraum durch die Kristallisationswärme des Paraffins eine bestimmte Temperatur bei.

Die Einlage kann auch mit Schaumstoff od.dgl. gefüllt sein oder aus einem solchen bestehen. Insbesondere in letzterem Fall wird die Härteeinstellung lediglich durch Verschieben der Einlage innerhalb des Kissens vorgenommen.

Gemäß einer speziellen Ausführungsform der Erfindung ist die Oberfläche der Einlage rauh ausgebildet und weist vorzugsweise Fasern auf. Insbesondere wenn sich nicht nur die einzelnen Faseraggregate miteinander, sondern auch mit der Oberfläche der Einlage lösbar verhaken können, hält die Einlage innerhalb des Kissens ihre Lage auch bei Benutzung und Schüttelns desselben besser bei. Andererseits kann die Lage der Einlage manuell oder unwillkürlich geändert werden.

Dazu weist die Oberfläche der Einlage z.B. Faseraggregate auf, die mit der Einlage fest verbunden sind. Dies kann dadurch erreicht werden, daß die Oberfläche bzw. die Hülle der Einlage aus mindestens einer Lage miteinander vernadelter Faseraggregate besteht. Dies können die gleichen Faseraggregate sein, die sich neben der Einlage noch in dem Kissen befinden, es können aber auch Faseraggregate mit anderen Fasern sein, insbesondere solchen, die mit den übrigen Faseraggregaten eine lösbare Verbindung eingehen können.

Die Hülle der Einlage kann aber auch aus einem Frotteéstoff bestehen, dessen Oberfläche sich mit den benachbarten Faseraggregaten verhakt.

Weitere Einzelheiten der Erfindung ergeben sich aus im Folgenden anhand der Zeichnung beschriebenen Ausführungsbeispielen.

Es zeigt:
- Figur 1: ein rechteckiges Kissen in der Aufsicht, wobei die mögliche Lage einer gebogenen Einlage eingezeichnet ist;
- Figur 2: jeweils einen Schnitt entlang der Linie II-II durch das Kissen gemäß Figur 1, und
- Figur 3: jeweils einen Schnitt entlang der Linie III-III durch das Kissen gemäß Figur 1.

Ein Kissen 1, hier ein Kopfkissen, weist eine rechteckförmige Gestalt auf. Dieses Kissen 1 besitzt z.B. eine Länge von 80 cm und eine Breite von 50 cm. In diesem Kissen 1 ist eine Einlage 2 angeordnet, deren Längsachse gebogen sein kann, wie sich aus Figur 1 ergibt. Weiterhin befinden sich noch eine Vielzahl von einzelnen Füllaggregaten - hier von kugelförmigen Faseraggregaten 3 - innerhalb einer Kissenhülle 4. Diese Kissenhülle 4 besitzt hier an ihrer einen Schmalseite eine nicht dargestellte, z.B. mittels eines Reißverschlusses verschließbare Öffnung. Durch diese Öffnung hindurch kann das Kissen 1 insbesondere gefüllt und entleert werden.

Diese Einlage 2 besitzt selbst wiederum eine Hülle 5, die hier z.B. aus einer miteinander vernadelten Lage von zuvor kugelförmigen Faseraggregaten 3 besteht. Auch diese Hülle 5 weist eine z.B. mittels eines Reißverschlusses verschließbare Öffnung auf.

Die Einlage 2 ist z.B. mit nicht dargestellten kugelförmigen Faseraggregaten prall gefüllt, die denen außerhalb der Einlage 2 entsprechen können. Allerdings sind dann die Faseraggregate in die Einlage 2 hineingepreßt, d.h., die Faseraggregate weisen ein kleineres Volumen und damit eine größere Dichte auf, als die Faseraggregate 3 außerhalb der Einlage 2. Dadurch ist die Einlage 2 härter, als der einlagenfreie Teil des Kissens 1.

Die Pressung der Faseraggregate kann im mittleren Teil der Einlage 2 auch stärker sein, als in den beiden Endbereichen der Einlage 2, sodaß die Einlage 2 selbst verschieden harte Abschnitte aufweist.

Die kugelförmigen Faseraggregate 3 sowohl innerhalb, als auch außerhalb der Einlage 2 haben miteinander eine klettenartige Verbindung, d.h., sie "haften" aneinander, können jedoch auch voneinander gelöst werden.

Eine solche klettenartige Verbindung besteht auch zwischen der Oberfläche der Einlagenhülle 5, sodaß die Einlage 2 in dem Kissen 2 relativ gut in ihrer Lage gehalten wird und in dem Kissen 1 im wesentlichen nicht unvermittelt verrutscht.

Andererseits läßt sich die klettenartige Verbindung zwischen den Faseraggregaten einerseits und den Faseraggregaten und der Einlage andererseits sehr leicht lösen, sodaß nicht nur die Einlage gewünschterweise von Hand-, sondern auch Faseraggregat-Ansammlungen innerhalb des Kissens 1 verschoben werden können. Dazu ist es noch nicht einmal notwendig, in das Kissen 1 hineinzugreifen, es reicht aus, durch die Kissenhülle 4 hindurch die Einlage und / oder Aggregat-Ansammlungen zu ergreifen. Andererseits ist ein Hineingreifen in die Kissenhülle 4 durch die Öffnung derselben hindurch auch problemlos möglich, da die Faseraggregate 3 untereinander einen ausreichenden Zusammenhalt haben und nicht, wie z.B. Daunen oder Federn, aus der Hülle herausgewirbelt werden.

Wie sich insbesondere aus der Zeichnung ergibt, weist die Einlage hier im mittleren Teil einen kleineren Querschnitt auf, als an ihren Enden. Der mittlere Teil dient bei einem in Rückenlage liegenden Menschen dazu, den Nakken zu unterstützen, während die beiden Endbereiche zur Stützung des Kopfes bei Seitenlage benutzt werden sollen. Entsprechend kann die Härteverteilung der Einlage gewählt werden.

Wie insbesondere ein Vergleich der sich ansonsten entsprechenden Figuren 2a, 2b und 2c einerseits und 3a, 3b und 3c andererseits ergibt, kann die Lage der Einlage 2 auch im Querschnitt des Kissens 1 geändert werden. Die Figuren 2a, 2b und 2c zeigen dabei einen Querschnitt gemäß der Linie II-II gemäß Figur 1 und damit durch den mittleren Teil der Einlage, während die Figuren 3a, 3b und 3c einen Querschnitt gemäß der Linie III-III gemäß Figur 1 und damit durch den Endbereich der Einlage zeigen.

Gemäß den Figuren 2a und 3a ist die Einlage 2 von beiden Hüllenhälften beabstandet, d.h., zwischen Einlage 2 und Hülle 4 sind Faseraggregate 3 angeordnet. Hierbei handelt es sich um eine Einstellung der Härte, die von beiden Seiten des Kissens 1 her gleich ist. Die Härte der Einlage wird durch die dazwischenliegenden Faseraggregate gedämpft.

Gemäß den Figuren 2c und 3c liegt die Einlage 2 an beiden Hüllenhälften an, d.h., zwischen Einlage 2 und Hülle 4 sind keine Faseraggregate 3 angeordnet. Auch hierbei handelt es sich um eine Einstellung der Härte, die von beiden Seiten des Kissens 1 her gleich ist. Allerdings liegt der Nacken oder der Kopf nun unmittelbar auf der härteren Einlage auf.

Gemäß den Figuren 2c und 3c liegt die Einlage 2 an der einen Hüllenhälfte an und ist von der anderen Hüllenhälfte beabstandet. D.h., zwischen Einlage 2 und der einen Hüllenhälfte 4 sind keine Faseraggregate 3 angeordnet, diese Kissenseite ist deshalb härter, als die andere Kissenseite.

Selbstverständlich ist auch eine Kombination aus den einzelnen Alternativen möglich. So kann z.B. der "Nackenbereich" nach Figur 2c, also härter, und der "Kopfbereich" nach Figur 3a, also weicher gewählt werden. Diese Änderung kann eine liegende Person auch während des Liegens vornehmen und sich so eine günstige Härteeinstellung wählen.

Darüberhinaus läßt sich die Härte des Kissens auch noch dadurch anpassen, daß mehr oder weniger Füllmaterial innerhalb und / oder außerhalb der Einlage benutzt wird. Diese Nachfüllen bzw. Teilentleeren kann der Benutzer selbst sehr einfach vornehmen. Insbesondere kann er dabei einzelne Teile mehr oder weniger prall füllen.

Gemäß einer anderen Ausführungsform ist die Einlage 2 flüssigkeits- und gasdicht und weist eine dicht verschließbare Öffnung auf. Eine solche Einlage kann mit Flüssigkeit, wie Wasser, und / oder Gas, wie Luft, gefüllt werden, wodurch die Härte der Einlage auch variiert werden kann. Eine Hülle einer solchen Einlage sollte eine rauhe Oberfläche aufweisen, damit die Einlage nicht innerhalb des Kissens willkürlich verschiebt, sondern von den Faseraggregaten gehalten wird.

## Patentansprüche

1. Kissen, insbesondere Kopfkissen, mit einer faserhaltigen Füllung und mindestens einer Füllöffnung, wobei die Füllung neben einer Vielzahl von einzelnen Füllaggregaten (3) mindestens eine Einlage (2) aus einem Material aufweist, das ein anderes Härteverhalten aufweist, als die Füllaggregate (3), dadurch gekennzeichnet, daß die Füllaggregate kugelförmige Faseraggregate sind und daß sich die einzelnen Füllaggregate (3) miteinander lösbar verhaken.

2. Kissen nach Anspruch 1, dadurch gekennzeichnet, daß die kugelförmigen Faseraggregate Faserkugeln oder Faserflocken sind.

3. Kissen nach einem der vorhergehenden Ansprüche, dadurch gekennzeichnet, daß die Einlage (2) eine im wesentlichen längliche, schlauchförmige Form aufweist.

4. Kissen nach einem der vorhergehenden Ansprüche, dadurch gekennzeichnet, daß die Einlage (2) einen kreisförmigen bis ovalen Querschnitt aufweist und vorzugsweise der Querschnitt an den Enden der Einlage größer ist, als in deren Mittelbereich.

5. Kissen nach einem der vorhergehenden Ansprüche, dadurch gekennzeichnet, daß die Längsachse der Einlage (2) leicht gebogen ist.

6. Kissen nach einem der vorhergehenden Ansprüche, dadurch gekennzeichnet, daß die Einlage (2) aus einem gas-oder flüssigkeitsgefüllten Schlauch besteht, der vorzugsweise eine verschließbare Einfüllöffnung aufweist.

7. Kissen nach dem vorhergehenden Anspruch, dadurch gekennzeichnet, daß die Hülle (4) des Schlauches relativ druckbeständig ist.

8. Kissen nach einem der vorhergehenden Ansprüche, dadurch gekennzeichnet, daß die Dichte der Einlage (2) größer ist, als die Dichte der Füllaggregate (3).

9. Kissen nach einem der vorhergehenden Ansprüche, dadurch gekennzeichnet, daß die Oberfläche der Einlage (2) rauh ausgebildet ist und vorzugsweise Fasern aufweist.

10. Kissen nach einem der vorhergehenden Ansprüche, dadurch gekennzeichnet, daß sich die einzelnen faserhaltigen Füllaggregate (3) mit der Oberfläche der Einlage (2) lösbar verhaken.

11. Kissen nach dem vorhergehenden Anspruch, dadurch gekennzeichnet, daß die Oberfläche der Einlage (2) Faseraggregate aufweist, die mit der Einlage fest verbunden sind.

12. Kissen nach dem vorhergehenden Anspruch, dadurch gekennzeichnet, daß die Oberfläche der Einlage (2) aus mindestens einer Lage miteinander vernadelter Faseraggregate (3) besteht.

13. Kissen nach einem der vorhergehenden Ansprüche, dadurch gekennzeichnet, daß die Einlage (2) mit Fasern gefüllt ist.

14. Kissen nach einem der vorhergehenden Ansprüche, dadurch gekennzeichnet, daß die Einlage (2) mit kugelförmigen Faseraggregaten (3) insbesondere prall gefüllt ist.

15. Kissen nach einem der Ansprüche 1 bis 12, dadurch gekennzeichnet, daß die Einlage (2) mit Gas, insbesondere Luft und / oder einer Flüssigkeit gefüllt ist.

16. Kissen nach dem vorhergehenden Anspruch, dadurch gekennzeichnet, daß die Flüssigkeit Wasser ist.

17. Kissen nach Anspruch 15, dadurch gekennzeichnet, daß die Einlage (2) mit einer wärmeaufnehmenden oder mit einer wärmeabgebenden Flüssigkeit, z.B. mit Paraffin, gefüllt ist.

18. Kissen nach einem der vorhergehenden Ansprüche, dadurch gekennzeichnet, daß die Einlage (2) in verschiedene Abschnitte unterteilt ist, die vorzugsweise verschiedene Härten aufweisen.

## Claims

1. Cushion, in particular head pillow, with a fibrous filling and at least one filling opening, the filling comprising in addition to a number of individual filling aggregates (3) at least one insert (2) made of a material which has a different hardness behaviour from the filling aggregates (3) characterised in that the filling aggregates are ball-shaped fibre aggregates and that the individual filling aggregates (3) are detachably hooked together.

2. Cushion according to claim 1 characterised in that the ball-shaped fibre aggregates are fibre balls or fibre flakes.

3. Cushion according to one of the foregoing claims characterised in that the insert (2) has a substantially elongated sausage-like shape.

4. Cushion according to one of the foregoing claims characterised in that the insert (2) has a round or oval cross-section and preferably the cross-section at the ends of the insert is greater than in its central region.

5. Cushion according to one of the foregoing claims characterised in that the longitudinal axis of the insert (2) is slightly curved.

6. Cushion according to one of the foregoing claims characterised in that the insert (2) comprises a gas-filled or liquid-filled sac which preferably has a closable filling opening.

7. Cushion according to the preceding claims characterised in that the casing (4) of the sac is relatively pressure resistant.

8. Cushion according to one of the foregoing claims characterised in that the density of the insert (2) is greater than the density of the filling aggregates (3).

9. Cushion according to one of the foregoing claims characterised in that the surface of the insert (2) is of roughened form and preferably comprises fibres.

10. Cushion according to one of the foregoing claims characterised in that the individual fibrous filling aggregates (3) are hooked detachably to the surface of the insert (2).

11. Cushion according to the preceding claim characterised in that the surface of the insert (2) comprises fibre aggregates which are rigidly secured to the insert.

12. Cushion according to the preceding claim characterised in that the surface of the insert (2) comprises at least one layer of fibre aggregates (3) needled together.

13. Cushion according to one of the foregoing claims characterised in that the insert (2) is filled with fibres.

14. Cushion according to one of the foregoing claims characterised in that the insert (2) is filled with ball-shaped fibre aggregates (3) in particular to the point of tautness.

15. Cushion according to one of claims 1 to 12 characterised in that the insert (2) is filled with gas, in particular air and/or a liquid.

16. Cushion according to the preceding claim characterised in that the liquid is water.

17. Cushion according to claim 15 characterised in that the insert (2) is filled with a heat-absorbing or with a heat-delivering liquid, e.g. with paraffin.

18. Cushion according to one of the foregoing claims characterised in that the insert (2) is divided into different portions which preferably have different degrees of hardness.

## Revendications

1. Coussin, en particulier oreiller, avec un remplissage à teneur en fibres et au moins une ouverture de remplissage, le remplissage présentant, outre une pluralité d'agrégats de remplissage individuels (3), au moins une insertion (2) en une matière présentant un autre rapport de dureté que les agrégats de remplissage (3), caractérisé en ce que les agrégats de remplissage sont des agrégats fibreux sphériques et que les agrégats de remplissage individuels (3) s'accrochent, de manière détachable, les uns dans les autres.

2. Coussin suivant la revendication 1, caractérisé en ce que les agrégats fibreux sphériques sont des billes fibreuses ou des flocons de fibres.

3. Coussin suivant l'une des revendications précédentes, caractérisé en ce que l'insertion (2) présente une forme sensiblement oblongue, en forme de tube flexible.

4. Coussin suivant l'une des revendications précédentes, caractérisé en ce que l'insertion (2) présente une section circulaire à ovale et que la section est, de préférence, plus grande aux extrémités de l'insertion que dans sa zone centrale.

5. Coussin suivant l'une des revendications précédentes, caractérisé en ce que l'axe longitudinal de l'insertion (2) est légèrement courbé.

6. Coussin suivant l'une des revendications précédentes, caractérisé en ce que l'insertion (2) consiste en un tube flexible rempli de gaz ou de liquide, présentant, de préférence, une ouverture d'entrée obturable.

7. Coussin suivant la revendication précédente, caractérisé en ce que l'enveloppe (4) du tube flexible est relativement résistante à la pression.

8. Coussin suivant l'une des revendications précédentes, caractérisé en ce que la densité de l'insertion (2) est supérieure à la densité des agrégats de remplissage (3).

9. Coussin suivant l'une des revendications précédentes, caractérisé en ce que la surface de l'insertion (2) se présente de forme rugueuse et présente, de préférence, des fibres.

10. Coussin suivant l'une des revendications précédentes, caractérisé en ce que les agrégats de remplissage fibreux individuels (3) s'accrochent, de manière détachable, à la surface de l'insertion (2).

11. Coussin suivant la revendication précédente, caractérisé en ce que la surface de l'insertion (2) présente des agrégats fibreux solidaires de l'insertion.

12. Coussin suivant la revendication précédente, caractérisé en ce que la surface de l'insertion (2) se compose d'au moins une couche d'agrégats fibreux (3) épinglés les uns aux autres.

13. Coussin suivant l'une des revendications précédentes, caractérisé en ce que l'insertion (2) est remplie de fibres.

14. Coussin suivant l'une des revendications précédentes, caractérisé en ce que l'insertion (2) est, en particulier, bien remplie d'agrégats fibreux sphériques (3).

15. Coussin suivant l'une des revendications 1 à 12, caractérisé en ce que l'insertion (2) est remplie de gaz, en particulier de l'air, et/ou d'un liquide.

16. Coussin suivant la revendication précédente, caractérisé en ce que le liquide est de l'eau.

17. Coussin suivant la revenidication 15, caractérisé en ce que l'insertion (2) est remplie d'un liquide absorbant la chaleur ou dégageant de la chaleur, par exemple, de la paraffine.

18. Coussin suivant l'une des revendications précédentes, caractérisé en ce que l'insertion (2) est subdivisée en différentes sections qui, de préférence, présentent des duretés différentes.
